# EUROPÄISCHE PATENTSCHRIFT

(11) **EP 1 775 114 B1**
(45) Veröffentlichungstag und Bekanntmachung des Hinweises auf die Patenterteilung: **27.01.2010**
(21) Anmeldenummer: 06400028.4
(22) Anmeldetag: 04.08.2006
(51) Int. Cl.: B31B 5/74, B31B 5/36, B31B 1/12

(54) **Vorrichtung zum Falten von Faltschachtelzuschnitten**
Device for folding folding carton blanks
Dispositif pour plier des flans de boîtes pliables

(30) Priorität: 14.10.2005 DE 102005050032
(43) Veröffentlichungstag der Anmeldung: 18.04.2007
(73) Patentinhaber: Wilhelm Bahmüller Maschinenbau-Präzisionswerkzeuge GmbH, 73655 Plüderhausen (DE)
(72) Erfinder: Furthmüller, Stefan, 73642 Welzheim-Breitenfürst (DE); Haag, Armin, 73660 Urbach (DE)
(74) Vertreter: Steimle, Josef

(56) Entgegenhaltungen:
- WO-A-00/02721
- FR-A1- 2 721 301
- US-A- 3 314 338
- US-A- 3 391 616

## Beschreibung

Die Erfindung betrifft eine Vorrichtung zum Falten von Faltschachtelzuschnitten zu einem Faltschachtelschlauch in einer Faltstation, welcher sich eine in Transportrichtung stromabwärts liegende Abstapelstation anschließt, mit den Merkmalen des Oberbegriffs des Anspruchs 1.

Eine Vorrichtung zum Falten ist zum Beispiel aus der DE-A-102 41 448 bekannt. In dieser Vorrichtung wird ein Faltschachtelzuschnitt in einer Faltstation derart gefaltet, dass zwei Seitenklappen auf ein Mittelstück aufgeklappt werden und dadurch ein Faltschachtelschlauch entsteht. Dieser Faltschachtelschlauch wird aus der Faltstation heraus und in eine Abstapelstation geführt, wo die gefalteten Faltschachtelzuschnitte zu einem Paket gestapelt werden. Zuvor werden die gefalteten Faltschachtelzuschnitte, insbesondere die eingeklappten Seitenklappen mittels einer Verklebung, Verklammerung oder mittels eines Klebebandes aneinander befestigt, so dass ein geschlossener Faltschachtelschlauch entsteht. Der Transport der gefalteten Faltschachtelzuschnitte erfolgt dadurch, dass zwei an einer Transportkette befestigte Transportfinger am hinteren Ende des Faltschachtelzuschnitts angreifen und den Faltschachtelzuschnitt durch die einzelnen Stationen schieben. Eine definierte Position des Faltschachtelzuschnitts sowohl in seinem ausgeklappten, als auch in seinem gefalteten Zustand ist bei dieser Vorrichtung nicht garantiert. Außerdem besteht die Gefahr, dass die eingeklappten Seitenklappen, falls sie nicht exakt im rechten Winkel umgelegt werden, schräg miteinander verbunden werden, so dass der Faltschachtelschlauch beim Aufrichten des Kartons keine zylindrische sondern eine kegelstumpfförmige Form annimmt.

Weitere Vorrichtung zum Ausrichten der Seitenklappen sind aus der US-A-3,391,616 und der WO-A-00/02721 bekannt. Diese Vorrichtungen erlauben aber nur eine Lageänderung der Seitenklappen.

Der Erfindung liegt daher die Aufgabe zugrunde, eine Vorrichtung zum Falten von Faltschachtelzuschnitten bereit zu stellen, bei welcher gewährleistet ist, dass nicht nur die um- oder eingeklappten Seitenklappen die gewünschte Lage einnehmen sondern auch der gefaltete Faltschachtelzuschnitt selbst.

Diese Aufgabe wird bei einer Vorrichtung gelöst, die die Merkmale des Anspruchs 1 aufweist.

Bei der erfindungsgemäßen Vorrichtung befindet sich zwischen der Faltstation und der Abstapelstation eine Ausrichtstation, in welcher die Schrägstellung der Seitenklappen korrigiert wird. Auf diese Weise wird sichergestellt, dass der Faltschachtelzuschnitt mit seinen eingeklappten Seitenklappen beim Verbinden der beiden Seitenklappen miteinander, das heißt in der Klebestation oder Heftstation, exakt gefaltet ist. Dadurch wird gewährleistet, dass beim Aufrichten des Kartons, das heißt beim Ausklappen des Faltschachtelschlauchs, dieser eine zylindrische Form einnimmt und die Form der Faltschachtel korrekt ist. Insbesondere bei bedruckten Faltschachteln ist nunmehr auch gewährleistet, dass beim Übergang von der einen Seitenklappe auf die andere keine Verschiebung im Druckbild vorliegt.

Erfindungsgemäß weist das Vakuumtransportband im Bereich der Ausrichtstation eine verminderte Haltekraft für den Faltschachtelzuschnitt auf. Aufgrund der verminderten Haltekraft besteht die Möglichkeit, dass über den oder die Ausrichtnocken nicht nur die Position der Seitenklappen korrigiert, sondern auch die Lage des gefalteten Faltschachtelzuschnitts innerhalb der Ausrichtstation und somit auf den Vakuumtransportbändern korrigiert wird. Dabei kann die Verminderung der Haltekraft lediglich über einen Teil der Wegstrecke durch die Ausrichtstation erfolgen, z.B. bei der Anlage des Ausrichtnockens am Mittelstück, d.h. nach der Korrektur des Seitenklappen.

Dabei sind die Ansaugöffnungen des Vakuumtransportbandes zum Beispiel erfindungsgemäß mittels einer Blende teilweise verschlossen. Durch die Verringerung des Ansaugquerschnittes wird die Haltekraft verringert, so dass der Faltschachtelzuschnitt auf dem Transportband neu positioniert werden kann.

Erfindungsgemäß sind in der Ausrichtstation wenigstens ein, insbesondere zwei Vakuumtransportbänder zum Transport des gefalteten Faltschachtelzuschnitts durch die Ausrichtstation vorgesehen. Die Vakuumtransportbänder besitzen gegenüber Transportketten mit abragenden Transportfindern, wie in der DE-A-102 41 448 beschrieben, den wesentlichen Vorteil, dass sie den Faltschachtelzuschnitt definiert festhalten, so dass keine Relativbewegung zwischen dem Faltschachtelzuschnitt und dem Transportband auftreten kann. Der Faltschachtelzuschnitt nimmt beim Durchlauf durch die Ausrichtstation permanent eine definierte Lage ein, so dass eventuelle Fehlstellungen der Seitenklappen während des gesamten Durchlaufs korrigiert werden können. Die Fehlstellungen der Seitenklappen werden dadurch korrigiert, dass zum Beispiel in gleicher Richtung verlaufende Seitenkanten von Mittelstück und Seitenklappen parallel zueinander ausgerichtet werden. Dies ist aber nur dann möglich, wenn das Mittelstück innerhalb der Ausrichtstation definiert positioniert ist.

Erfindungsgemäß ist vorgesehen, dass ein Sensor zur Positionsbestimmung der in Transportrichtung hinteren und/oder vorderen Kante des Mittelstücks vorgesehen ist. Dabei kann der Sensor zum Beispiel in der Faltstation angeordnet sein. Mittels des Sensors wird bestimmt, wo sich das Mittelstück des Faltschachtelzuschnitts bezüglich der Vakuumtransportbänder befindet. Da zwischen den Vakuumtransportbändern und dem angesaugten Mittelstück keine Relativbewegung stattfindet, ist die Position des Mittelstücks während des gesamten Durchlaufs bekannt.

Bei einem bevorzugten Ausführungsbeispiel sind in der Ausrichtstation wenigstens ein, insbesondere zwei Ausrichtnocken, vorgesehen, die unabhängig voneinander und/oder von der Transportgeschwindigkeit eines den Faltschachtelzuschnitt transportierenden Transportsystems, zum Beispiel ein Vakuumtransportband, an die in Transportrichtung hintere Kante des Mittelstücks heranführbar sind. Die Ausrichtnocken werden also innerhalb der Ausrichtstation an die hintere Kante des Mittelstücks des Faltschachtelzuschnitts herangeführt und nehmen die Seitenklappe mit, falls diese über die hintere Kante des Mittelstücks vorsteht. Dadurch wird die hintere Kante der Seitenklappe bezüglich der hinteren Kante des Mittelstücks ausgerichtet.

Das Heranführen des Ausrichtnockens erfolgt dadurch, dass dieser beschleunigt an die hintere Kante des Mittelstücks herangeführt wird und in unmittelbarer Nähe zur hinteren Kante und vor Erreichen derselben so weit abgebremst wird, dass er nur noch langsam herangeführt wird. Sobald er die hintere Kante des Mittelstücks berührt, wird er mit gleicher Geschwindigkeit wie die Transportgeschwindigkeit des Faltschachtelzuschnitts verfahren. Diese Position des Ausrichtnockens wird so lange beibehalten, bis der Faltschachtelzuschnitt von einer nachfolgenden Station ergriffen worden ist oder bis die beiden Seitenklappen miteinander verbunden wurden.

Bei einem bevorzugten Ausführungsbeispiel ist der Ausrichtnocken an einem Endlosband befestigt. Außerdem ist das Endlosband mit einem Trum parallel zur Transportrichtung des gefalteten Faltschachtelzuschnitts ausgerichtet. Dieses Endlosband befindet sich vorteilhaft oberhalb des Faltschachtelzuschnitts, das heißt auf der anderen Seite das Vakuumtransportband. Da der Ausrichtnocken an einem separaten Transportmittel, nämlich dem Endlosband befestigt ist, kann der Ausrichtnocken völlig unabhängig von der Transportgeschwindigkeit der Faltschachtel bewegt werden.

Sind mehrere Endlosbänder nebeneinander angeordnet, dann können diese Bänder und somit auch die mehreren Ausrichtnocken unabhängig voneinander bewegt werden. Hierdurch wird die Möglichkeit geschaffen, dass in der Ausrichtstation auch Faltschachtelzuschnitte ausgerichtet werden können, die keine gerade hintere Kante besitzen, sondern deren hintere Kante schrägt verläuft oder mit Ausnehmungen beziehungsweise Ausschnitten versehen ist.

Ein weiterer Vorteil besteht darin, dass mehrere Ausrichtnocken am Endlosband vorgesehen sind. Dadurch kann eine sehr hohe Transportgeschwindigkeit und sehr hohe Transportdichte erzielt werden, und es können Faltschachtelzuschnitte unterschiedlichster Größe transportiert werden. Bevorzugt sind die Ausrichtnocken frei d.h. gemäß Kundenwunsch oder gemäß den Anforderungen an die Größe des Faltschachtelzuschnitts am Endlosband platzierbar.

Bei einer Weiterbildung ist vorgesehen, dass das Endlosband parallel zur hinteren Kante des Faltschachtelzuschnitts, d.h. orthogonal zur Transportrichtung verstellbar ist. Auf diese Weise kann das Endlosband so positioniert werden, dass der Ausrichtnocken exakt an einer gewünschten Stelle des Faltschachtelzuschnitts anliegt. Bei mehreren Endlosbändern können diese auf unterschiedlich breite Faltschachtelzuschnitte eingestellt werden. In der Regel reichen zwei Endlosbänder aus, die nebeneinander angeordnet sind.

Um die Endlosbänder mit dem gewünschten Geschwindigkeitsprofil verfahren zu können, ist der Antrieb des Endlosbandes ein Servomotor. Die Steuerung dieses Servomotors erhält die die Position der hinteren Kante des

Mittelstücks definierenden Daten von einem Positionssensor, aufgrund welcher das Endlosband so angesteuert wird, dass der Anschlagnocken die Seitenklappen verschiebt, im Übrigen den Faltschachtelzuschnitt aber nicht verformt.

Bei einem Ausführungsbeispiel kann die Blende ein im Wesentlichen parallel zur Transportrichtung verlaufender, insbesondere verlagerbar angeordneter, Blechstreifen sein. Durch die Länge des Blechstreifens wird die Größe des Bereichs mit verminderter Haltekraft definiert und durch den Überdeckungsgrad der Ansaugöffnungen wird die Größe der Haltekraft bestimmt. Durch Verlagerung des Blechstreifens kann der Bereich und kann die Größe der Haltekraft eingestellt werden.

Eine andere Ausführungsform sieht vor, dass den Ansaugöffnungen des Vakuumtransportbandes im Bereich der Ausrichtstation mehreren Unterdruckkammern zugeordnet sind und die Unterdruckkammern unterschiedliche Unterdrücke aufweisen. Durch die Einstellung des Unterdrucks in den Unterdruckkammern wird die Größe der Haltekraft gesteuert.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und den Ansprüchen erwähnten Merkmale jeweils einzeln für sich oder in beliebiger Kombination erfindungswesentlich sein.

### In der Zeichnung zeigen:

- Figur 1: ein Ablaufschema durch eine Ausrichtstation;
- Figur 2: eine Draufsicht auf einen gefalteten Faltschachtelzuschnitt in der Ausrichtstation; und
- Figur 3: eine vergrößerte Wiedergabe des Ausschnitts III gemäß Figur 2.

Die Figur 1 zeigt ein Ablaufschema beim Durchlauf eines gefalteten Faltschachtelzuschnitts 10 durch eine insgesamt mit 12 bezeichnete Ausrichtstation nach einer Vorrichtung 18, in welcher die Faltschachtelzuschnitte 10 gefaltet wurden. Mit einem Pfeil 16 ist die Durchlaufrichtung oder Transportrichtung der Faltschachtelzuschnitte 10 angedeutet. In Transportrichtung 16 gesehen befindet sich vor der Ausrichtstation 12 die andeutungsweise dargestellte Faltstation 18 und hinter der Ausrichtstation 12 eine Zwischenstation 20, mit welcher zum Beispiel die Transportgeschwindigkeit der Faltschachtelzuschnitte 10 verändert werden kann. Hinter der Zwischenstation 20 befindet sich eine ebenfalls nur andeutungsweise dargestellte Abstapelstation 22 oder Packstation.

Wie aus Figur 1a ersichtlich, wird die Vorderkante eines Faltschachtelzuschnitts 10 von einem Vakuumtransportband 24 ergriffen und der Zuschnitt 10 in Richtung des Pfeils 16 unter ein unteres Trum 26 eines Endlosbandes 28 geführt. Am Endlosband 28 befindet sich ein abragender Ausrichtnocken 30, der beschleunigt an die hintere Kante 32 eines Mittelstücks 34 (siehe Figur 3) des Faltschachtelzuschnitts 10 herangeführt wird. Unmittelbar bevor der Ausrichtnocken 30 an der hinteren Kante 32 des Mittelstücks 34 anliegt, wird die Transportgeschwindigkeit des Endlosbandes 28 so weit reduziert, dass der Ausrichtnocken 30 nur noch geringfügig schneller ist, wie die Transportgeschwindigkeit 16 des Faltschachtelzuschnitts 10. Dies ist in Figur 1c dargestellt.

Sobald der Ausrichtnocken 30 die hintere Kante 32 des Mittelstücks 34 berührt, besitzt er die gleiche Geschwindigkeit wie das Mittelstück 34. Die Position des Mittelstücks 34, insbesondere der hinteren Kante 32 des Mittelstücks 34, wird zuvor von einem Sensor 36 erfasst, der sich zum Beispiel in der Faltstation 18 befindet.

Der Ausrichtnocken 30 wird, wie aus den Figuren 1d und 1e ersichtlich, so lange an der hinteren Kante 32 des Mittelstücks 34 mitgeführt, bis der Faltschachtelzuschnitt 10 von der Zwischenstation 20, zum Beispiel von einem umlaufenden Halteband 38 gegriffen worden ist und in die Zwischenstation 20 zumindest teilweise eingezogen wird. Das Endlosband 28 wird dann geringfügig abgebremst, so dass ein Abstand zwischen dem Ausrichtnocken 30 und der hinteren Kante 32 des Mittelstücks 34 beziehungsweise des Faltschachtelzuschnitts 10 geschaffen wird.

Der Ausrichtnocken 30 kann nun aus der Ebene des Faltschachtelzuschnitts 10 abgehoben werden, ohne dass die Position des Faltschachtelzuschnitts 10 vom Ausrichtnocken 30 nachteilig beeinflusst wird. Eine weitere Möglichkeit zur Beabstandung von hinterer Kante 32 und Ausrichtnocken 30 besteht darin, dass der Faltschachtelzuschnitt 10 in der Zwischenstation 20 beschleunigt eingezogen wird.

Das Endlosband 28 wird nunmehr, wie aus Figur 1g ersichtlich, so angesteuert, dass der im Bereich der hinteren Kante 32 des nachfolgenden Faltschachtelzuschnitts 10 sich befindende Ausrichtnocken 30 wieder beschleunigt an diese hintere Kante 32 herangeführt wird.

Die Figur 2 zeigt eine Draufsicht auf die beiden Vakuumtransportbänder 24, die mit Ansaugöffnungen 40 versehen sind, über welche der Faltschachtelzuschnitt 10 im Bereich der Längsseiten des Mittelstücks 34 am Vakuumtransportband 24 festgehalten wird, so dass er ohne Relativbewegung zum Vakuumtransportband 24 in Richtung des Pfeils 16 transportiert wird. Außerdem ist erkennbar, dass der Faltschachtelzuschnitt 10 gefaltet ist, da auf das Mittelstück 34 zwei Seitenklappen 42 und 44 aufgeklappt sind, die sich an ihren einander zugewandten Seitenkanten geringfügig überlappen.

Dies ist deutlich in Figur 3 dargestellt. In diesem Überlappungsbereich 46 werden die beiden Seitenklappen 42 und 44 miteinander verklebt. Die beiden Ausrichtnocken 30 werden an die hintere Kante 32 des Mittelstücks 34 herangeführt und nehmen dabei die beiden Seitenklappen 42 und 44, deren hintere Kanten 48 und 50 geringfügig über die hintere Kante 32 des Mittelstücks 34 vorstehen, so lange mit, bis die hinteren Kanten 32, 48 und 50 miteinander fluchten. Die Seitenklappen 42 und 44 sind dann bezüglich des Mittelteils 34 ausgerichtet. Diese Position der Seitenklappen 42 und 44 wird von den Ausrichtnocken 30 so lange gehalten, bis der Faltschachtelzuschnitt von der Zwischenstation 20, wie in den Figuren 1e und 1f gezeigt, durch Klemmung sicher gehalten wird.

Aus Figur 3 ist außerdem erkennbar, dass die Ansaugöffnungen 40 der Vakuumtransportbänder 24 teilweise von einer Blende 52, nämlich einem Blechstreifen 54, überdeckt sind. Dadurch wird der Ansaugquerschnitt verringert, wodurch auch die Haltekraft, mit welcher das Mittelstück 34 am Vakuumtransportband 24 gehalten wird, beeinflusst, d.h. verringert. Durch Verschiebung der Blende 52 in einer Richtung des Doppelpfeils 56, kann die Ansaugkraft auf einen gewünschten Wert eingestellt werden.

Durch Verminderung der Ansaugkraft besteht die Möglichkeit, dass mit den Ausrichtnocken 30 nicht nur die Seitenklappen 42 und 44 bezüglich des Mittelteils 34 ausgerichtet werden, sondern dass auch die Position des Faltschachtelzuschnitts auf dem Vakuumtransportband 24 korrigiert wird.

Mit den Pfeilen 58 ist in Figur 3 angedeutet, dass die Ausrichtnocken 30 parallel zur hinteren Kante 32 derart positioniert werden können, dass sie optimal an den hinteren Kanten 48 und 50 der Seitenklappen 42 und 44, das heißt im Bereich der einander zugewandten freien Kanten, angreifen. Auf diese Weise werden die Positionen der Seitenklappen 42 und 44 ohne Verformung der hinteren Kante 48 und 50 korrigiert.

Mit der erfindungsgemäßen Vorrichtung können auch Faltschachtelzuschnitte 10 bearbeitet, insbesondere die Positionen der Seitenklappen 42 und 44 korrigiert werden, die eine Überlänge aufweisen, das heißt deren Länge größer ist, als der Abstand zweier Ausrichtnocken 30 auf dem Endlosband 28. Dabei wird der Ausrichtnocken 30 nach der Lagekorrektur der beiden Seitenklappen 42 und 44 früher als in Figur 1f dargestellt, abgebremst und gegebenenfalls entgegen der Transportrichtung 16 verfahren, indem die Umlaufrichtung des Endlosbandes 28 umgekehrt wird. Sobald das hintere Ende 32 aus dem Transportweg des Ausrichtnockens 30 herausgefahren worden ist, wird das Endlosband 28 in eine Position gebracht, in der der nachfolgende Faltschachtelzuschnitt 10 sowohl unter dem vorderen Ausrichtnocken 30 als auch unter dem hinteren Ausrichtnocken 30 hindurchfahren kann. Die beiden Ausrichtnocken 30 stehen in waagerechter Richtung vom Endlosband 28 ab. Sobald das hintere Ende 32 des nachfolgenden Faltschachtelzuschnitts 10 das hintere Ende des Endlosbandes 28 unterfahren hat, wird der hintere Ausrichtnocken 30 an das hintere Ende 32 dieses Faltschachtelzuschnitts 10, wie oben beschrieben, herangeführt.

Mit der erfindungsgemäßen Vorrichtung werden die Seitenklappen 42 und 44 eines Faltschachtelzuschnitts 10 optimal ausgerichtet, so dass beim Aufrichten der Faltschachtel diese die gewünschte Form einnehmen kann.

## Patentansprüche

1. Vorrichtung zum Falten von Faltschachtelzuschnitten (10) zu einem Faltschachtelschlauch in einer Faltstation (18), welcher sich eine in Transportrichtung (16) stromabwärts liegende Abstapelstation (22) anschließt, wobei zwischen der Faltstation (18) und der Abstapelstation (22) eine Ausrichtstation (12) für auf ein Mittelstück (34) des Faltschachtelzuschnitts (10) aufgefaltete Seitenklappen (42, 44) vorgesehen ist, wobei ein Sensor (36) zur Positionsbestimmung der in Transportrichtung (16) hinteren und/oder vorderen Kante (32) des Mittelstücks (34) vorgesehen ist, und wobei in der Ausrichtstation (12) wenigstens ein, insbesondere zwei, Vakuumtransportbänder (24) zum Transport des gefalteten Faltschachtelzuschnitts (10) durch die Ausrichtstation (12) vorgesehen sind **dadurch gekennzeichnet, dass** das Vakuumtransportband (24) im Bereich der Ausrichtstation (12) eine verminderte Haltekraft für den Faltschachtelzuschnitt (10) aufweist, indem die Ansaugöffnungen (40) des Vakuumtransportbandes (24) im Bereich der Ausrichtstation (12) mittels einer Blende (52) teilweise verschlossen sind.

2. Vorrichtung nach Anspruch 1, **dadurch gekennzeichnet, dass** der Sensor (36) in der Faltstation (18) angeordnet ist.

3. Vorrichtung nach einem der vorhergehenden Ansprüche, **dadurch gekennzeichnet, dass** in der Ausrichtstation (12) wenigstens ein, insbesondere zwei, Ausrichtnocken (30) vorgesehen sind, die unabhängig voneinander und/oder von der Transportgeschwindigkeit eines den Faltschachtelzuschnitt (10) transportierenden Transportsystems an die in Transportrichtung (16) hintere Kante (32) des Mittelstücks (34) heranführbar sind.

4. Vorrichtung nach Anspruch 3, **dadurch gekennzeichnet, dass** der Ausrichtnocken (30) an einem Endlosband (28) befestigt ist und das Endlosband (28) mit einem Trum (26) parallel zur Transportrichtung (16) des gefalteten Faltschachtelzuschnitts (10) ausgerichtet ist.

5. Vorrichtung nach Anspruch 4, **dadurch gekennzeichnet, dass** mehrere Ausrichtnocken (30) am Endlosband (28) vorgesehen sind.

6. Vorrichtung nach Anspruch 4 oder 5, **dadurch gekennzeichnet, dass** das Endlosband (28) parallel zur hinteren Kante (32) verstellbar ist.

7. Vorrichtung nach einem der Ansprüche 4 bis 6, **dadurch gekennzeichnet, dass** wenigstens zwei Endlosbänder (28) nebeneinander angeordnet sind.

8. Vorrichtung nach einem der Ansprüche 4 bis 7, **dadurch gekennzeichnet, dass** der Antrieb des Endlosbandes (28) ein Servomotor ist.

9. Vorrichtung nach einem der vorhergehenden Ansprüche, **dadurch gekennzeichnet, dass** die Blende (52) ein im Wesentlichen parallel zur Transportrichtung (16) verlaufender, insbesondere verlagerbar, angeordneter Blechstreifen (54) ist.

10. Vorrichtung nach einem der vorhergehenden Ansprüche, **dadurch gekennzeichnet, dass** die Ansaugöffnungen (40) des Vakuumtransportbandes (24) im Bereich der Ausrichtstation (12) mehreren Unterdruckkammern zugeordnet sind und die Unterdruckkammern unterschiedliche Unterdrücke aufweisen.

## Claims

1. Device for folding folding carton blanks (10) to give a folding carton tube in a folding station (18) which is connected to a stacking station (22) located downstream in the transport direction (16), an orientation station (12) for side flaps (42, 44) folded onto a middle piece (34) of the folding carton blank (10) being provided between the folding station (18) and the stacking station (22), a sensor (36) for position determination of that edge (32) of the middle piece (34) which is at the rear and/or front in the transport direction (16) being provided, and at least one vacuum conveyor belt (24), in particular two vacuum conveyor belts (24), being provided, in the orientation station (12), for transporting the folded folding carton blank (10) through the orientation station (12), **characterized in that** the vacuum conveyor belt (24) has, in the region of the orientation station (12), a reduced retaining force for the folding carton blank (10) **in that** the suction openings (40) of the vacuum conveyor belt (24) are partly closed in the region of the orientation station (12) by means of a cover (52).

2. Device according to Claim 1, **characterized in that** the sensor (36) is arranged in the folding station (18).

3. Device according to any of the preceding claims,
**characterized in that** at least one orientation cam (30), in particular two orientation cams (30), are provided in the orientation station (12), which orientation cams, independently of one another and/or of the transport speed of a transport system transporting the folding carton blank (10), can be moved to that edge (32) of the middle piece (34) which is the rear edge in the transport direction (16).

4. Device according to Claim 3, **characterized in that** the orientation cam (30) is fixed to a continuous belt (28) and the continuous belt (28) is orientated with one side (26) parallel to the transport direction (16) of the folded folding carton blank (10).

5. Device according to Claim 4, **characterized in that** a plurality of orientation cams (30) are provided on the continuous belt (28).

6. Device according to Claim 4 or 5, **characterized in that** the continuous belt (28) can be adjusted parallel to the rear edge (32).

7. Device according to any of Claims 4 to 6,
**characterized in that** at least two continuous belts (28) are arranged side by side.

8. Device according to any of Claims 4 to 7,
**characterized in that** the drive of the continuous belt (28) is a servo motor.

9. Device according to any of the preceding claims, **characterized in that** the cover (52) is a metal strip (54) arranged so as to run substantially parallel to the transport direction (16), in particular in a displaceable manner.

10. Device according to any of the preceding claims, **characterized in that** the suction openings (40) of the vacuum conveyor belt (24) in the region of the orientation station (12) are coordinated with a plurality of reduced pressure chambers, and the reduced pressure chambers have different reduced pressures.

## Revendications

1. Dispositif pour le pliage de découpes de carton (10) pour boîtes pliables en vue de former un tube de carton dans un poste de pliage (18), qui est adjacent à un poste de désempilage (22), situé en aval par référence au sens de transport (16), sachant qu'entre le poste de pliage (18) et le poste de désempilage (22), il est prévu un poste d'alignement (12) pour des rabats latéraux (42, 44) pliés sur une pièce centrale (34) de la découpe de carton (10), un capteur (36) étant prévu pour déterminer la position du bord (32) arrière et/ou avant, par référence au sens de transport (16), de la pièce centrale (34), et au moins une, en particulier deux bandes transporteuses à dépression (24) étant prévues dans le poste d'alignement (12) pour le transport de la découpe de carton (10) pliée à travers le poste d'alignement (12), **caractérisé en ce que** la bande transporteuse à dépression (24) possède, dans la zone du poste d'alignement (12), une force diminuée pour retenir la découpe de carton (10), par le fait que les orifices d'aspiration (40) de la bande transporteuse à dépression (24) sont fermés en partie au moyen d'un obturateur (52) dans la zone du poste d'alignement (12).

2. Dispositif selon la revendication 1, **caractérisé en ce que** le capteur (36) est disposé dans le poste de pliage (18).

3. Dispositif selon l'une quelconque des revendications précédentes, **caractérisé en ce que** dans le poste d'alignement (12), il est prévu au moins un, en particulier deux taquets d'alignement (30) qui, indépendamment l'un de l'autre et/ou à la vitesse de transport d'un système de transport transportant la découpe de carton (10), peuvent être amenés au niveau du bord arrière (32), par référence au sens de transport (16), de la pièce centrale (34).

4. Dispositif selon la revendication 3, **caractérisé en ce que** le taquet d'alignement (30) est fixé à une bande continue (28) et ladite bande continue (28) est alignée avec un brin (26) parallèlement au sens de transport (16) de la découpe de carton (10) pliée.

5. Dispositif selon la revendication 4, **caractérisé en ce que** plusieurs taquets d'alignement (30) sont prévus sur la bande continue (28).

6. Dispositif selon la revendication 4 ou 5, **caractérisé en ce que** la bande continue (28) est réglable parallèlement au bord arrière (32).

7. Dispositif selon l'une quelconque des revendications 4 à 6, **caractérisé en ce qu'**au moins deux bandes continues (28) sont disposées l'une à côté de l'autre.

8. Dispositif selon l'une quelconque des revendications 4 à 7, **caractérisé en ce que** le système d'entraînement de la bande continue (28) est un servomoteur.

9. Dispositif selon l'une quelconque des revendications précédentes, **caractérisé en ce que** l'obturateur (52) est une bande de tôle (54), orientée sensiblement parallèlement au sens de transport (16), agencée notamment de manière déplaçable.

10. Dispositif selon l'une quelconque des revendications précédentes, **caractérisé en ce que** les orifices d'aspiration (40) de la bande transporteuse à dépression (24) sont associés, dans la zone du poste d'alignement (12), à plusieurs chambres de dépression, et dans lesdites chambres de dépression règnent des dépressions différentes.
